# EUROPÄISCHE PATENTANMELDUNG

(11) **EP 0 205 795 A1**
(43) Veröffentlichungstag der Anmeldung: **30.12.1986**
(21) Anmeldenummer: 86105114.2
(22) Anmeldetag: 14.04.1986
(51) Int. Cl.: F25D 23/02, A47F 11/06, A47F 3/04

(54) **Abdeckung für eine oben offene Kühltruhe**

(30) Priorität: 15.06.1985 DE 3521573
(71) Anmelder: Schmitt, Carl, D-6957 Elztal-Rittersbach (DE)
(72) Erfinder: Schmitt, Carl, D-6957 Elztal-Rittersbach (DE)
(74) Vertreter: Hach, Hans Karl (DE)

(57) **Zusammenfassung**

Eine Abdeckung 12 fü eine oben offene Kühltruch weist eine Fensteröffnung 15 auf, über die sich Fensterscheiben 17, 18 erstrecken. Innerhalb der Fensteröffnung ist eine nach Art einer Fresnelschen Stufenlinse ausgebildete Folienlinse 19 angeordnet.

## Beschreibung

Die Erfindung betrifft eine Abdeckung für eine oben offene Kühltruhe, die wärmeisolierend ist und eine Fensteröffnung aufweist mit mindestens zwei im Abstand planparallel zueinander angeordneten, durchsichtigen Fensterscheiben, die sich über die Fensteröffnung erstrecken.

Solche Abdeckungen müssen möglichst wärmeisolierend sein. Fensteröffnungen sind, wenn man nicht ganz erheblichen Aufwand bei den Fensterscheiben in Kauf nehmen will, nur wenig wärmeisolierend. Es sind aber Fensteröffnungen erwünscht, mit denen man möglichst den gesamten Truheninhalt von außen betrachten kann.

Aufgabe der Erfindung ist es, eine Abdeckung der eingangs genannten Art so auszugestalten, daß durch die Fensteröffnung hervorgerufener Wärmeverlust mit möglichst geringem Aufwand reduziert werden kann.

Die Erfindung ist dadurch gekennzeichnet, daß eine Folienlinse aus durchsichtigem Kunststoff vorgesehen ist, daß die Folienlinse auf der Rückseite glatt ist und auf der Vorderseite die Struktur einer Fresnelschen Stufenlinse aufweist, und daß die Folienlinse planparallel zu einer Fensterscheibe in der Fensteröffnung angeordnet ist.

Mit einer solchen Folienlinse kann auch durch eine kleine Fensteröffnung eine darunter liegende, größere Inhaltsoberfläche betrachtet werden. Man kommt also mit einer insgesamt kleineren Fensteröffnung aus und kann dennoch die gesamte Warenoberfläche betrachten. Eine kleinere Fensteröffnung ist für die angestrebte Wärmeisolierung günstiger.

Eine bevorzugte Weiterbildung der Erfindung ist dadurch gekennzeichnet, daß die Fensteröffnung sich nur über einen kleinen Teil der Fläche der Abdeckung erstreckt und daß die durch die Folienlinse gebildete Betrachtungsoptik ein verkleinertes Abbild einer im Verhältnis zur Fensteröffnung wesentlich größeren Oberfläche des Truheninhaltes bildet.

Man kann zwei beidseitig glatte Fensterscheiben vorsehen und die Folienlinse zwischen den Fensterscheiben .anordnen. Dann sind diese Fensterscheiben formstabil und die Folienlinse kann eine dünne, biegbare Folie sein, weil sie leicht an der einen Fensterscheibe abgestützt sein kann. Die Fensterscheiben erstrecken sich über die ganze Fensteröffnung, die Folienlinse kann sich auch über die ganze Fensteröffnung erstrecken, man kann aber auch eine günstige Betrachtungssituation erzielen, wenn sich die Folienlinse nur über einen Teil der Fensteröffnung erstreckt.

Die Folienlinse kann stabil ausgebildet sein und dann die eine außen gelegene Fensterscheibe bilden. In diesem Fall ordnen man die Folienlinse mit ihrer glatten Rückseite nach außen an. Auch in einem solchen Fall kann sich die Stufenlinsenstruktur der Folienlinse über die ganze Fensterscheibe oder nur über einen Teilbereich derselben erstrecken.

Durch die Folienlinse wird für den Betrachter, der von außen durch die Fensteröffnung in die Truhe schaut, eine Betrachtungsoptik gebildet, und diese wird zweckmäßig durch Bemessung der Brennweite und des Charakters der Linse so ausgestaltet, daß aus einem Abstand von 20 bis 90 cm (Zentimeter), vorzugsweise 40 bis 60 cm, für den Betrachter die Oberfläche des Truheninhaltes als virtuelles Bild abgebildet wird.

Der Beschauer steht in der Regel vor der Truhe, und zwar vor der Vorderseite der Truhe. Die gewünschte Abbildung durch die Folienlinse wird für einen solchen Betrachter begünstigt, wenn die Folienlinse schräg zur horizontalen Fensterscheibe steht, und zwar geneigt zur Vorderseite der Truhe.

Um die Betrachtung deutlicher zu machen, wird in manchen Fällen eine Beleuchtung des Truheninhaltes gewünscht. Ein entsprechender Leuchtkörper kann innerhalb der Truhe angeordnet sein. Er wird dann zweckmäßig so ausgebildet, daß er keine oder möglichst keine Wärme erzeugt, um den Truheninhalt nicht unnötig aufzuheizen.

Unmittelbare und schädliche Aufheizung des Truheninhaltes vermeidet man, wenn man den Beleuchtungskörper außen anordnet und durch die Fensteröffnung strahlen läßt. Das gibt im allgemeinen aber keine vollständige Beleuchtung des gesamten Truheninhaltes, es sei denn, man trifft beträchtlichen Aufwand. Die Erfindung ermöglicht es aber, die Ausleuchtung des Truheninhaltes durch eine außen gelegene Beleuchtung dadurch zu begünstigen, daß eine erste Folienlinse zur Betrachtung des Truheninhaltes vorgesehen ist, die sich nur über einen Teil der Fensteröffnung erstreckt, und daß zur Verbreitung der Beleuchtung über die abzubildende Oberfläche des Truheninhaltes eine weitere Folienlinse in der Fensteröffnung vorgesehen ist.

Die Erfindung wird nun anhand der beigefügten Zeichnung näher erläutert.

In der Zeichnung zeigt:
Figur 1 eine Folienlinse im Querschnitt,
Figur 2 die Draufsicht 11 aus Figur ₁,
Figur 3 im Querschnitt eine oben offene Kühltruhe mit einer zweiteiligen Abdeckung,
Figur 4 eine Abdeckung geschnitten in einer Ebene parallel zur Zeichenebene der Figur 3,
Figur 5 die Draufsicht V aus Figur 4, und
Figur 6 bis 13 weitere Ausführungsbeispiele von Abdeckungen in der Darstellung entsprechend den Figuren 4 und 5.

Figur 1 zeigt eine etwa 2 mm (Niiiiimeter) starke, durchsichtige Kunststoff-Folie 1, deren Rückseite 2 glatt ist und deren Vorderseite 3 die Struktur 4 einer Fesnelschen Stufenlinse aufweist. Diese Struktur 4 erstreckt sich, wie aus Figur 2 ersichtlich, über die ganze allgemein mit 5 bezeichnete Folienlinse. Die Struktur 4 ist in Figur 1 und 2 nur stark vergröbert gezeichnet.

Figur 3 zeigt eine obene offene Kühltruhe 10, deren obere Öffnung 11 durch zwei Abdeckungen 12, 13 verschließbar ist. Die Abdeckungen sind in Führungen in Pfeilrichtung 14 hin und her verschieblich, sie befinden sich zu diesem Zweck auf unterschiedlichem Niveau und können auch nach oben abgehoben werdenb. Die Abdeckung 12, 13 weist je eine Fensteröffnung 15, 23 auf, die von einem Rahmen 16 beziehungsweise 24 umgeben ist. Über die Fensteröffnung erstrecken sich zwei planparallel im Abstand zueinander angeordnete, durchsichtige Fensterscheiben, zum Beispiel die Fensterscheiben 17, 18.

Nahere Einzelheiten der Abdeckung 12 werden nun anhand der Figuren 4 und 5 erläutert. Die Abdeckung 13 kann genauso ausgebildet sein wie die Abdeckung 12. Abänderungen der Abdeckungen nach Figur 6 bis 13 sind möglich.

Bei den nachfolgend zu beschreibenden Figuren 4 bis 13 ist die der Struktur 4 entsprechende Struktur im Schnitt nur durch eine gestrichelte Linie und in Draufsicht durch ein strichpunktiertes Schräglinienfeld angedeutet.

Unterhalb der Fensterscheibe 17 ist eine Folienlinse 19 angeordnet, die genauso ausgebildet ist wie die Folienlinse 5 aus Figur 1 und 2. Diese Folienlinse liegt mit ihrer glatten Rückseite 20 an der Fensterscheibe 17 an, während die strukturierte Vorderseite 21 nach unten weist und wegen des Zwischenraums zwischen den beiden Fensterscheiben 17, 18 freiliegt. Die Folienlinse 19 ist mit glasklarem, durchsichtigen Klebstoff mit der Fensterscheibe 17 flächig verklebt.

Der Betrachter, der von der dem Beschauer von Figur 3 zugekehrten Vorderseite in die Truhe - schaut, erkennt ein durch die Folienlinse 19 hervorgerufenes Bild des Truheninhalts 22, das sich bei geeigneter Bemessung des Brennpunktes und des Betrachtungsabstandes über einen wesentlich größeren Flächenbereich des Truheninhaltes erstreckt als es der Größenausdehnung der Fensteröffnung bei nicht vorhandener Folienlinse entspricht. Die Fensteröffnungen können deshalb, wie bei sämtlichen Ausführungsbeispielen vorgesehen, wesentlich kleiner sein als die zugehörige Abdeckung. Das ist für die mit der Abdeckung angestrebte Wärmeisolation günstig. Die Betrachtung des Truheninhalts kann sich dennoch, bedingt durch die Wirkung der Folienlinse über die gesamte Oberfläche des Truheninhalts 22 erstrecken.

Bei. dem Ausführungseispiel nach Figur 6 und 7 sind zwei stabile, durchsichtige Fensterscheiben 30, 31 in einen Rahmen 32 eingefaßt, von denen _{?} .die eine Fensterscheibe 31 gleichzeitig als Folienlinse ausgebildet ist. Die Struktur 33 dieser Folienlinse erstreckt sich einwärts und die glatte Rückseite 34 liegt außen.

Bei den bis jetzt beschriebenen Abdeckungen erstreckt sich die Folienlinse über die ganze Fläche der betreffenden Fensteröffnung. Bei den nachfolgend zu beschreibenden Ausführungsbeispielen erstreckt sich die Folienlinse nur über einen Teil der Fläche der zugehörigen Fensteröffnun.

Bei dem Ausführungsbeispiel nach Figur 8 und 9 ist die Folienlinse 40 mit ihrer glatten Rückseite auf die Innenseite der einen Fensterscheibe 41 geklebt. Die andere Fensterscheibe ist mit 42 und der Rahmen mit 43 bezeich net. Die Folienlinse 40 erstreckt sich nicht über die ganze Fensteröffnung 44.

Bei dem Ausführungsbeispiel nach Figur 10 und 11 sind zwei Folienlinsen 50, 51, die wesentlich kleiner sind als die Fensteröffnung 52, nebeneinander auf die Rückseite der Fensterscheibe 54 geklebt. Die Stufenlinsenstruktur beider Folienlinsen 50, 51 weist zum Zwischenraum 56 zwischen den Fensterscheiben 54 und 57. Der Rahmen ist mit 58 bezeichnet. Die eine Folienlinse 51 dient zur Betrachtung des Truheninhalts entsprechend der Folienlinse 40 aus Figur 8 und 9. Die andere Folienlinse 50 dient zur Verteilung der Beleuchtung von einem außerhalb der Truhe angeordneten Beleuchtungskörper 60 auf möglichst weite Bereiche des Truheninhalts 22. Man kann auf diese Weise eventuell innerhalb der Truhe angeordnete Beleuchtungskörper 61, 62 entbehrlich machen.

Bei dem Ausführungsbeispiel nach Figur 12 und 13 ist die Folienlinse 70 stabil und schräg im Zwischenraum zwischen den Fensterscheiben 71 und 72 im Rahmen 73 angeordnet. Die Folienlinse ist geneigt zur Vorderseite 74, die der dem Beschauer von Figur 3 zugekehrten Vorderseite der Truhe entspricht, so daß der auf der Vorderseite stehende Beschauer es leichter hat, im optimalen ₋ Winkel, nämlich möglichst entlang der optischen Achse 75 der Fresnelschen Stufenlinse in die Truhe zu schauen. Die Abdeckung nach Figur 12 und 13 wird so auf die in Figur 3 dargestellte Truhe aufgesetzt und ist auch entsprechend bemessen, daß die Vorderseite 74 dem Beschauer von Figur 3 und damit dem Betrachter des Truheninhalts 22 zugekehrt ist.

## Patentansprüche

1. Abdeckung für eine oben offene Kühltruhe, die wärmeisolierend ist und eine Fensteröffnung aufweist, mit mindestens zwei im Abstand planparallel zueinander angeordneten, durchsichtigen Fensterscheiben, die sich über die Fensteröffnung erstrecken, dadurch gekennzeichnet,
daß eine Folienlinse (5, 19) aus durchsichtigem Kunststoff vorgesehen ist,
daß die Folienlinse auf der Rückseite ( 2 ) glatt ist und auf der Vorderseite ( 3 ) die Struktur einer Fresnelschen Stufenlinse aufweist, und
daß die Folienlinse planparallel zu einer Fensterscheibe ( 17 ) in der Fensteröffnung ( 11 ) angeordnet ist.

2. Abdeckung nach Anspruch 1, dadurch gekennzeichnet,
daß die Fensteröffnung ( 17 ) sich nur über einen kleinen Teil der Fläche der Abdeckung ( 12 ) erstreckt, und
daß die durch die Folienlinse ( 19 ) gebildete Betrachtungsoptik ein verkleinertes Abbild einer im Verhältnis zur Fensteröffnung wesentlich größeren Oberfläche des Truheninhalts bildet.

3. Abdeckung nach Anspruch 1 oder 2, dadurch gekennzeichnet,
daß zwei beidseitig glatte Fensterscheiben (17, 18) vorgesehen sind,
daß die Folienlinse ( 19 ) zwischen diesen Fensterscheiben angeordnet ist,
daß die Fensterscheiben formstabil und die Folienlinse dagegen biegbar ist, und
daß die Folienlinse durch die eine Fensterscheibe ( 17 ) abgestützt ist.

4. Abdeckung einem oder mehreren der vorhergehenden Ansprüche, dadurch gekennzeichnet
daß die Fensterscheiben (41, 42) sich über die ganze Fläche der Fensteröffnung ( 44 ) erstrecken, und
daß die Folienlinse ( 40 ) sich nur über eine Teilfläche der Fensteröffnung erstreckt.

5. Abdeckung nach einem der vorhergehenden Ansprüche, dadurch gekennzeichnet,
daß die Folienlinse eine der außen liegenden Fensterscheiben ( 31 ) ist und
daß die Folienlinse mit ihrer glatten Rückseite ( 34 ) nach außen angeordnet ist.

6. Abdeckung nach einem der vorhergehenden Ansprüche, dadurch gekennzeichnet,
daß die Folienlinse ( 19 ) eine Betrachtungsoptik bildet, durch die bei geschlossener Truhe und bei einem Augenabstand des Betrachters von 20 bis 90 cm (Zentimeter), vorzugsweise 40 bis 60 cm, ein Abbild des Inhalts ( 22 ) der Truhe erzeugt wird.

7. Abdeckung nach einem der vorhergehenden Ansprüche, dadurch gekennzeichnet,
daß die Folienlinse ( 70 ) schräg zur Fensterscheibe ( 71, 72 ) steht, und zwar geneigt zur Vorderseite ( 74 ) der Truhe.

8. Abdeckung nach einem der vorhergehenden Ansprüche, dadurch gekennzeichnet,
daß eine außen angeordnete, durch die Fensteröffnung ( 17 ) gerichtete Beleuchtung ( 60 ) des Truheninhalts ( 22 ) vorgesehen ist.

9. Abdeckung nach Anspruch 8, dadurch gekennzeichnet, •
daß eine erste Folienlinse ( 50 ) zur Betrachtung des Truheninhaltes vorgesehen ist, die sich nur über einen Teil der Fensteröffnung ( 52 ) erstreckt, und
daß zur Verbreitung der Beleuchtung über die abzubildende Oberfläche des Truheninhalts eine weitere Folienlinse ( 51 ) in der gleichen Fensteröffnung ( 52 ) vorgesehen ist.
